# EUROPÄISCHE PATENTSCHRIFT

(11) **EP 0 298 139 B1**
(45) Veröffentlichungstag und Bekanntmachung des Hinweises auf die Patenterteilung: **25.09.1991**
(21) Anmeldenummer: 87109717.6
(22) Anmeldetag: 06.07.1987
(51) Int. Cl.: A43B 5/14

(54) **Radfahrerschuh**
Shoe for cyclists
Chaussure pour cyclistes

(43) Veröffentlichungstag der Anmeldung: 11.01.1989
(73) Patentinhaber: Look S.A., 58004 Nevers cedex (FR)
(72) Erfinder: Bezin, Michel, F-58000 Nevers (FR); Boisot, Yves, F-58640 Varennes-Vauzelles (FR); Harsányi, Otto, D-7250 Leonberg (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 2 240 102
- US-A- 4 188 737
- US-A- 4 662 090

## Beschreibung

Die Erfindung betrifft einen Radfahrerschuh nach dem Oberbegriff des Patentanspruchs 1.

Ein derartiger Radfahrerschuh ist aus der DE-A- 22 40 102 bekannt. Bei diesem Radfahrerschuh ist die Sohle mit einer Ausnehmung im Bereich der Tretsohle versehen. Die Ausnehmung weist eine ebene Auflageflache auf, die derart versenkt ist, daß die Laufflache der Pedalplatte nur zu einem Teil geringfügig aus der Ausnehmung nach unten hervorsteht. Die aus dieser Schrift bekannte Pedalplatte ist an ihrer Sohlenseite mit einem Schlitz versehen, der zur Aufnahme eines pedalseitigen Querstegs ausgebildet ist, wobei der Grund des Querstegs mit der Sohlenlauffläche abschließt.

Weiterhin sind für Fahrradsicherheitspedale ausgebildete Schuhe bekannt, die insbesondere für Radrennfahrer vorgesehen sind (EP-A- 146 454 und 153 210). Bei Radfahrerschuhen dieser Art ist
die Pedalplatte auf die Lauffläche der Schuhsohle aufgeschraubt. Die Pedalplatte behindert daher das Laufen mit einem derartigen Radfahrerschuh, und zwar selbst dann, wenn die untere Fläche der Pedalplatte dem Verlauf des darüber befindlichen Sohlenteils weitgehend angepaßt ist. Dies ist besonders dann für den Radfahrer unangenehm, wenn er ein sog. Mountain Bike fährt oder an einem Querfeldeinrennen teilnimmt, denn in diesen Fällen bewegt sich der Radfahrer nur zeitweise auf seinem Fahrrad fort, während er zu anderen Zeiten das Rad schieben oder sogar tragen muß. Hierzu benötigt er an sich Geländeschuhe.

Das Ziel der vorliegenden Erfindung besteht somit darin, einen Radfahrerschuh der eingangs genannten Gattung zu schaffen, welcher nicht nur in herkömmlicher Weise mit einer Fahrradsicherheitspedal sicher verbunden bzw. im Bedarfsfall von dieser gelöst werden kann, sondern dessen Pedalplatte auch das normale Laufen mit dem Schuh kaum behindert.

Zur Lösung dieser Aufgabe sind die Merkmale des kennzeichnenden Teils des Patentanspruchs 1 vorgesehen.

Der Grundgedanke der Erfindung ist also darin zu sehen, die im allgemeinen ohnehin möglichst dünn ausgebildete Pedalplatte in der Schuhsohle so zu versenken, daß sie praktisch überhaupt nicht oder allenfalls ganz geringfügig über die Lauffläche der Sohle nach unten vorsteht. Damit die Zusammenwirkung der Pedalplatte mit der Fahrradsicherheitspedale nicht behindert wird, sind überdies in den Bereichen um die Pedalplatte herum, wo die Fahrradsicherheitspedale angreift, ausreichende Freiräume auch für das Einsteigen in die Fahrradsicherheitspedale bzw. für das Lösen von der Fahrradsicherheitspedale vorgesehen.

Durch die im Anspruch 1 definierte Ausführungsform wird ausserdem ein ausreichender Feiraum für einen Pedal-Eingriffsvorsprung geschaffen, wobei gleichzeitig die Flexibilität der Sohle in diesem Bereich und damit das Biegevermögen begünstigt wird.

Die in der Ausbildung nach Anspruch 2 vorgesehene zusätzliche Vertiefung gegenüber dem Befestigungsbereich liegt vorzugsweise bei etwa 2 mm. Ihre Formgebung ist zweckmäßig so, wie das im Anspruch 2 definiert ist.

Die hintere Vertiefung ist zweckmäßigerweise gemäß Anspruch 3 ausgebildet, wobei die zusätzliche Versenkung gegenüber dem Befestigungsbereich vorzugsweise bei etwa 4 mm liegt. Eine vorteilhafte Formgebung für die hintere Vertiefung ist fakultativ im Anspruch 3 gekennzeichnet.

Der erfindungsgemäße Radfahrerschuh ist besonders vorteilhaft mit einer anschraubbaren, d. h. auch lösbaren Pedalplatte versehen.

Eine bevorzugte Formgebung für die Pedalplatte und den ihr formmäßig zugeordenten Befestigungsbereich ist dem Patentanspruch 4 zu entnehmen.

Da die Schuhsohle im Bereich der Anordnung der Pedalplatte bzw. auch davor und dahinter durch die Vertiefungen geschwächt wird, ist nach einer besonders bevorzugten Ausführungsform der Erfindung die durch die Patentansprüche 5 bis 7 definierte Verstärkungseinlage vorgesehen. Sie ist zweckmäßigerweise gemäß Anspruch 10 ausgebildet, d.h. sie ist insbesondere weniger elastisch und härter als die Schuhsohle selbst ausgebildet, ist jedoch insbesondere in den dünner ausgebildeten Bereichen derart biegsam, daß mit den Schuh praktisch genauso gelaufen werden kann, als wenn nur die üblicherweise elastische Sohle durchgehend vorgesehen wäre.

Von besonderer Bedeutung für eine einwandfreie Verankerung der Verstärkungseinlage sind die Ränder und die darüber hinaus nach außen vorstehenden Bereiche einschließlich der Verankerungsbohrungen. Im Befestigungsbereich und im Bereich der vorderen und hinteren Vertiefung bildet die Verstärkungseinlage selbst den Sohlenboden. Teilweise kann jedoch die untere Fläche der Verstärkungseinlage zumindest in den Randbereichen auch von relativ dünnen Schichten des Sohlenmaterials überdeckt sein.

Die geringere Dicke der Verstärkungseinlage relativ zur Dicke der Schuhsohle wird durch die größere Härte bzw. Festigkeit der Verstärkungseinlage relativ zum Sohlenmaterial kompensiert, so daß die Gesamtstabilität der Sohle durch das Vorsehen der Vertiefungen und Einsenkungen nicht beeinträchtigt wird.

Die Ausbildung nach den Ansprüchen 8 und 9 bringt den Vorteil, daß die Pedalplatte beim normalen Laufen von unten abgedeckt ist, so daß beispielsweise die Schraubenlöcher nicht verunreinigt werden können. Diese Ausführungsform eignet sic für den Fall, daß mit dem Schuh für längere Zeit gelaufen werden soll.

Für diesen Zweck ist auch die Ausführungsform nach Anspruch 9 zweckmäßig; wo praktisch die Einsenkung und die Vertiefungen in der Schuhsohle durch ein komplementär dazu ausgebildetes Plattenstück verschlossen werden, wobei dieses Plattenstück versenkte Schraubenbohrungen aufweist, die mit denen der Pedalplatte die gleiche Anordnung aufweisen. Der Schuh kann auf diese Weise durch Entfernen der Pedalplatte und Einschrauben der Füllplatte zu einem ganz normalen Schuh mit im wesentlichen glatt durchlaufender Sohle umgestaltet werden.

Die Erfindung wird im folgenden beispielsweise anhand der Zeichnung beschrieben; in dieser zeigt:
- Fig. 1: eine Ansicht eines erfindungsgemäßen Radfahrerschuhs von unten,
- Fig. 2: einen vertikalen Mittellängsschnitt des Gegenstandes der Fig. 1, wobei in strichpunktierten Linien außerdem noch die Fahrradsicherheitspedale schematisch angedeutet ist,
- Fig. 3: eine Ansicht der bei dem erfindungsgemäßen Radfahrerschuh verwendeten Verstärkungseinlage von oben,
- Fig. 4: eine Ansicht der im Zusammenhang mit der Verstärkungs einlage nach Fig. 3 verwendeten Pedalplatte von oben,
- Fig. 5: eine Seitenansicht der Verstärkungseinlage nach dem Pfeil V in Fig. 3,
- Fig. 6: einen Schnitt nach Linie VI-VI in Fig. 3,
- Fig. 7: eine Ansicht der bei der Verstärkungseinlage nach Fig. 3 verwendeten Pedalplatte von unten und
- Fig. 8: eine Fig. 3 entsprechende Ansicht einer vereinfachte Ausführungsform der Verstärkungseinlage.

Nach den Fig. 1 und 2 weist die Sohle 12 eines Radfahrerschuhs im Ballenbereich einen im wesentlichen dreieckförmigen Befestigungsbereich 11 auf, der gemäß Fig. 2 gegenüber der Lauffläche 36 der Sohle 12 versenkt angeordnet und im wesentlichen eben ausgebildet ist. Die Tiefe der Einsenkung des Befestigungsbereichs 11 relativ zur Lauffläche 36 beträgt etwa 10 mm, so daß dort eine Pedalplatte 13 mit einer Dicke von etwa 10 mm angebracht werden kann, ohne über die Lauffläche 36 der Sohle nach unten vorzustehen.

Erfindungsgemäß ist der Befestigungsbereich 11 an einer im einzelnen in den Fig. 3, 5 und 6 dargestellten Verstärkungseinlage 15 vorgesehen, welche in das Material der Sohle 12 so eingeformt ist, daß der Befestigungsbereich 11 gemäß den Fig. 1 und 2 durch die untere Fläche der Verstärkungseinlage 15 gebildet ist.

Nach den Fig. 1, 2, 3, 5 und 6 sind im Befestigungsbereich 11 der Verstärkungseinlage 15, die aus einem hartelastischen Kunststoff besteht, Metalleinsätze 35 eingeformt, welche nach unten offene Gewindebohrungen 14' aufweisen. Von diesen Metalleinsätzen 35 bzw. Gewindebohrungen 14' befindet sich eine am vorderen Ende des Befestigungsbereiches 11, während hinten nebeneinander zwei Metalleinsätze 35 mit Gewindebohrungen 14' in die Verstärkungseinlage 15 eingeformt sind.

Der Befestigungsbereich 11 ist in Draufsicht analog der aufzusetzenden Pedalplatte gemäß den Fig. 4 und 7 geformt, d.h., daß im hinteren Bereich zwei einen relativ großen Abstand aufweisende Seitenbegrenzungen 31 vorgesehen sind, von denen allerdings die in Fig. 3 rechte Seitenbegrenzung 31 nur teilweise vorhanden ist oder ganz entfallen kann. Nach vorn schließen sich dann gemäß den Fig. 1 und 3 zwei sich keilförmig nach vorn verjüngende Seitenbegrenzungen 33 an, die noch weiter vorn in zwei einen geringen seitlichen Abstand aufweisende parallel zur Schuhlängsachse verlaufende Seitenbegrenzungen 32 übergehen. Die Pedalplatte 13 weist nach Fig. 4,7 entsprechend verlaufende Seitenbegrenzungen 31', 32' und 33' auf.

Vor den Seitenbegrenzungen 32 besitzt der Befestigungsbereich 11 einen nach vorn vorstehenden im wesentlichen halbkreisförmigen Vorsprung 37, der mit einem entsprechenden Vorsprung der Pedalplatte 13 nach den Fig. 4 und 7 zusammenwirkt. Auf diese Weise wird ein im wesentlichen ebener Befestigungsbereich 11 geschaffen, an welchem gemäß den Fig. 2 und 6 eine Pedalplatte 13 nach den Fig. 4 und 7 befestigt werden kann, welche versenkte Schraubenlöcher 14 aufweist, die mit den Gewindebohrungen 14' ausgerichtet sind, wenn die Pedalplatte 13 auf den Befestigungsbereich 11 aufgesetzt ist. Durch Eindrehen von nicht dargestellten Befestigungsschrauben kann so die Pedalplatte 13 am Befestigungsbereich 11 angeschraubt werden. Nach dem Einschrauben stehen die nicht dargestellten Befestigungsschrauben mit ihrem Kopf nicht über die Unterfläche der Pedalplatte 13 vor.

Nach den Fig. 2, 3, 5 und 6 ist der Befestigungsbereich 11 von zwei vertikal nach oben vorstehenden, mit diesem einstückigen Rändern 16 umgeben, welche in ihrem Verlauf den Seitenbegrenzungen 31, 32, 33 des Befestigungsbereiches 11 angepaßt sind, jedoch etwas weiter als diese Seitenbegrenzungen nach außen versetzt sind, so daß sie in das Material der Sohle 12 eingeformt werden können.

Über vom vorderen Ende der Ränder 16 nach entgegengesetzten Seiten und nach außen vorspringende Randbereiche 16" gehen die Ränder 16 in einen vorderen Rand 16' über, der um eine Vertiefung 18 herum im wesentlichen halbkreisförmig verläuft und ebenfalls in das Material der Sohle 12 dort, wo sie ihre normale Stärke hat, eingeformt ist. Auf diese Weise wird gemäß Fig. 1 auch vor dem Befestigungsbereich 11 eine Vertiefung 18 gebildet, die um etwa 2 mm tiefer als der Befestigungsbereich 11 angeordnet ist und ebenfalls durch die Unterfläche der Verstärkungseinlage 15 begrenzt ist. Der Rand 16' ist so geformt, daß die Vertiefung 18 gemäß Fig. 1 zwei im wesentlichen in Schuhlängsrichtung verlaufende Seitenwände 27 besitzt, die nach vorn hin durch eine halbkreisförmige Wand 28 verbunden sind. Somit weist die Verstärkungseinlage 15 nach Fig. 3 und 6 im Bereich der Vertiefung 18 eine vordere Verlängerung 38 auf, die etwas dünner ausgebildet ist als der Befestigungsbereich 11.

Durch die Vertiefung 18 wird nach Fig. 2 ein Freiraum für den Eingriff eines festen Eingriffsvorsprunges 17 der Fahrradsicherheitspedale 26 hinter einen vorderen Gegenvorsprung 23 der Pedalplatte 13 geschaffen.

Hinter dem Befestigungsbereich 11 weist die Verstärkungseinlage 15 eine etwas dünnere Verlängerung 25 auf, die sich bis etwa zur Mitte der Sohle 12 erstreckt und am Ende in einen dünnen Stützbereich 19" übergeht, der Verankerungsbohrungen 20 aufweist. Auch die Verlängerung 25 ist in das Material der Schuhsohle eingeformt, und zwar vorzugsweise in der Weise, daß die Unterseite der Verlängerung 25 gleichzeitig den Sohlenboden bildet.

Auf diese Weise wird hinter dem Befestigungsbereich 11 gemäß Fig. 1 und 2 eine Vertiefung 21 in der Sohle 12 gebildet, die durch quer zur Schuhlängsachse verlaufende vordere und hintere Begrenzungen 29 bzw. 30 abgeschlossen ist.

Gemäß Fig. 2 und 6 gewährleistet die Vertiefung 21 hinter dem Befestigungsbereich 11, daß eine bewegliche, um eine Querachse federnd ausschwenkbare Pedalrast 22 der Fahrradsicherheitspedale 26 in eine hintere Gegenrast 24 der Pedalplatte 13 einrasten kann.

Die Verstärkungseinlage 15 weist nach den Fig. 2 und 3 außerdem seitliche Stützbereiche 19 und einen vorderen Stützbereich 19' auf, die sich außerhalb der nach unten vorstehenden Ränder 16, 16', 16" erstrecken und mit dem Befestigungsbereich 11 ausgerichtet sind. In den seitlichen Stützbereichen 19 sind Verankerungsbohrungen 20 vorgesehen. Die seitlichen stützbereiche 19 füllen praktisch den Raum aus, der durch die Verjüngung der Seitenbegrenzungen 33 nach vorn vorhanden ist.

Die ebenfalls in das Material der Sohle 12 eingeformten Stützbereiche 19, 19' sind für eine einwandfreie Verankerung der Verstärkungseinlage 15 in das Material der Sohle 12 von besonderer Bedeutung.

Nach den Fig. 5 und 6 ist die Oberseite der Verstärkungseinlage 15 im wesentlichen eben ausgebildet, wobei lediglich die Verlängerung 25 mit Ausnahme des Stützbereiches 19" etwas weiter nach oben vorspringt, um so eine etwas größere Tiefe der Vertiefung 21 zu verwirklichen.

Die Herstellung des erfindungsgemäßen Radfahrerschuhs geht so vor sich, daß die Verstärkungseinlage 15 in der richtigen Anordnung auf die Brandsohle aufgebracht und dort beisielsweise durch Kleben befestigt wird, wobei die Ränder 16, 16', 16" nach unten vorstehen. Anschließend wird dann das Material der Sohle von unten angeformt, wobei jedoch die insbesondere aus Fig. 1 ersichtlichen Vertiefungen 18, 21 sowie die Einsenkung im Befestigungsbereich 11 von Sohlenmaterial freigelassen werden.

Mittels Schrauben wird dann die Pedalplatte 13 nach den Fig. 4 und 7 an den Befestigungsbereich 11 festgeschraubt. Gemäß den Fig. 2 und 6 steht die Pedalplatte 13 jetzt praktisch nicht über die Lauffläche 36 der Sohle 12 nach unten vor, so daß mit dem Schuh normal gelaufen werden kann. Insbesondere durch die Anordnung der Pedalplatte 13 im Befestigungsbereich 11 ist die Schuhsohle in diesem Bereich relativ starr ausgebildet. Die Vertiefungen 18, 21 vor bzw. hinter der Pedalplatte 13 haben jedoch die Wirkung, daß hier die Sohle 12 eine erhöhte Biegeelastizität aufweist, so daß insgesamt ein Abrollen des Fußes beim Laufen in etwa der gleichen Weise möglich ist, wie bei einem normalen Laufschuh.

Gleichwohl kann der Radfahrerschuh nunmehr in der aus Fig. 2 ersichtlichen Weise von oben in eine Fahrradsicherheitspedale 26 eingeführt und durch federndes Zurückschwenken und anschließendes Vorschnellen der Pedalrast 22 eingerastet werden, so daß eine feste Verbindung zwischen dem Radfahrerschuh und der Fahrradsicherheitspedale 26 vorliegt, die insbesondere auch ein kräftiges Hochziehen der Fahrradsicherheitspedale 26 beim Radfahren ermöglicht. Durch ein Verdrehen des Radfahrerschuhs um eine vertikale Achse kann auf einfache Weise eine Lösung von der Fahrradsicherheitspedale 26 erfolgen und zwar durch seitliche Bewegung des Eingriffsvorsprunges 17 und der Pedalrast 22 in entgegengesetzten Richtungen.

Wie in den Fig. 1 und 6 gestrichelt angedeutet ist, kann auf die Pedalplatte 13 eine Abdeckplatte 34 aufgeschnappt werden, die an ihrer Oberseite federnde Rastvertiefungen 34', 34" aufweist, welche mit dem Pedalplatten-Gegenvorsprung 23 bzw. der Pedalplatten-Gegenrast 24 in einem lösbaren Rasteingriff stehen. Nach Fig. 1 kann die Abdeckplatte 34 so ausgebildet sein, daß sie die Pedalplatte 13 vollständig und die Vertiefungen 18, 21 zumindest teilweise abdeckt.

Die Abdeckplatte 34 steht zwar geringfügig über die Lauffläche 36 der Schuhsohle vor, gestattet aber wegen ihrer relativ dünnen Ausbildung gleichwohl ein angenehmes Laufen und schützt die Schraubenlöcher 14 gegen Verschmutzung.

Die Abdeckplatte 34 könnte auch mit der Pedalplatte 13 einstückig sein, wobei aber der aus Fig. 6 ersichtliche Überstand vermieden werden könnte und die Schraubenlöcher 14 von der Unterseite der Abdeckplatte 34 ausgehen. Eine derart ausgestaltete Abdeckplatte könnte statt der Pedalplatte 13 im Befestigungsbereich 11 angeschraubt werden, so daß jetzt ein praktisch in normaler Weise zu benutzender Laufschuh vorliegt.

In die rechteckige Öffnung 39' der Pedalplatte 13 (Fig. 4, 7) kann gemäß Fig. 2 ein Gummipuffer 39 eingesetzt sein, der sich am Boden der Verstärkungseinlage 15 in einer dort vorgesehenen entsprechend rechteckig ausgebildeten Vertiefung 39" (Fig. 1) abstützt und geringfügig über die Pedalplatte 13 nach unten vorsteht.

Bei dem Ausführungsbeispiel nach Fig. 8 sind die vordere Verlängerung 38 und die hintere Verlängerung 25 des Einsatzes 15 bis auf geringfügig über dem Befestigungsbereich 11 nach vorn bzw. hinten vorstehende Bereiche fortgelassen. Auf diese Weise schließen sich an die seitlich nach außen vorspringenden Randbereiche 16" nur geringfügig nach vorn vorstehende Verankerungs-Ränder 16"' an, welche ebenfalls bereits eine gute Verankerung innerhalb des Materials der Schuhsohle gewährleisten. Zwecks Eingriffs mit der Pedalplatte 13 sind jedoch auch bei Verwendung der Verstärkungseinlage 15 nach Fig. 8 die Vertiefungen 18 und 21 gemäß Fig. 1 und 2 vorgesehen. Aufgrund der verkürzten Ausbildung der Verstärkungseinlage 15 nach Fig. 8 wird in den vorderen und mittleren Bereichen der Schuhsohle ein günstigeres Biegeverhalten erzielt.

Bei einer vereinfachten Ausführungsform können grundsätzlich auf die Ränder 16, 16', 16" und/oder 16"' fortgelassen werden, in welchem Fall dann den Verankerungsbereichen seitlich der Vertiefungen besondere Bedeutung zukommt.

## Patentansprüche

1. Radfahrerschuh, an dessen Sohle (12) im Ballenbereich die Pedalplatte (13) einer Fahrradpedale (26) lösbar befestigt ist, wobei die Sohle eine im wesentlichen parallel zum Befestigungsbereich (11) an der Sohle (12) verlaufende Lauffläche (36) aufweist und wobei der Befestigungsbereich (11) der Sohle (12) relativ zur Sohlenlauffläche (36) im wesentlichen um die Dicke der Pedalplatte (13) versenkt angeordnet ist,
dadurch **gekennzeichnet,**
daß die Pedalplatte (13) zum lösbaren Eingriff mit der als Fahrradsicherheitspedale ausgebildeten Pedale (26) vorn einen einen Abstand von der Sohle aufweisenden Gegenvorsprung (23) und hinten eine einen Abstand von der Sohle (12) aufweisende Gegenrast (24) besitzt, so daß durch Aufsetzten der Pedalplatte (13) im wesentlichen von oben auf die Fahrradsicherheitspedale (26) und Einrasten in dieselbe ein Verriegelungseingriff der Pedalplatte (13) in die Fahrradsicherheitspedale (26) bezüglich vertikaler Kräfte und durch Verdrehen der Pedalplatte (13) um eine vertikale Achse eine Trennung der Pedalplatte (13) von der Fahrradsicherheitspedale (26) herbeigeführt werden kann,
daß vor und hinter der Pedalplatte (13) in der Sohle (12) Vertiefungen (18, 21) zur Schaffung von Freiräumen für die mit dem Gegenvorsprung (23) und der Gegenrast (24) der Pedalplatte (13) in und außer Eingriff tretenden Bauteile (17, 22) der Fahrradsicherheitspedale (26) vorgesehen sind.

2. Radfahrerschuh nach Anspruch 1,
dadurch **gekennzeichnet,**
daß die vordere Vertiefung (18) an den Befestigungsbereich (11) anschließt und gegenüber diesem noch etwas vertieft ist sowie zumindest eine Seitenwand, vorzugsweise parallele Seitenwände, (27) und eine im wesentlichen halbkreisförmige Vorderwand (28) aufweist.

3. Radfahrerschuh nach Anspruch 1 oder 2,
dadurch **gekennzeichnet,**
daß die hintere Vertiefung (21) an den Befestigungsbereich (11) anschließt und gegenüber diesem noch deutlich vertieft ist, sowie sich zweckmäßig im wesentlichen über die gesamte Sohlenbreite erstreckt, wobei die vordere und hintere Begrenzung (29, 30) der Vertiefung (21) vorzugsweise quer zur Schuhlängsachse verlaufen, und das Lösen von der Pedale gestatten.

4. Radfahrerschuh nach einem der vorhergehenden Ansprüche, mit einer anschraubbaren Pedalplatte, dadurch **gekennzeichnet,** daß die Pedalplatte (13) und der Befestigungsbereich (11) in Draufsicht im wesentlichen die Form eines mit der Spitze nach vorn weisenden, insbesondere gleichschenkligen Dreiecks und zur Befestigung Schraubenöffnungen (14, 14') aufweisen, von denen vorzugsweise eine vorn und zwei hinten nebeneinander angeordnet sind und/oder daß die Pedalplatte (13) und der Befestigungsbereich (11) im hinteren Bereich im wesentlichen parallel zur Schuhlängsachse verlaufende, einen großen Abstand aufweisende Seitenbegrenzungen (31) wobei die eine Seitenbegrenzung des Befestigungsbereiches (11) wegen Annäherung an den Sohlenrand entfallen kann, im vorderen Bereich einen kleinen Abstand aufweisende, parallel zur Schuhlängsachse verlaufende Seitenbegrenzungen (32) und dazwischen schräg zur Schuhlängsachse verlaufende Übergangs-Seitenbegrenzungen (33) besitzen.

5. Radfahrerschuh nach einem der vorhergehenden Ansprüche, dadurch **gekennzeichnet,** daß in die Sohle (12) im Ballenbereich eine mit ihrer Unterseite den Befestigungsbereich bildende Verstärkungseinlage (15) eingeformt ist, die im Befestigungsbereich (11) flach ausgebildet ist und vorzugsweise zumindest seitlich des Befestigungsbereiches (11) und mit geringem Abstand parallel zu dessen Seitenbegrenzungen (32, 33) verlaufend einen nach unten vorstehenden Rand (16) aufweist, der in das Sohlenmaterial neben dem Befestigungsbereich (11) eingeformt ist, daß vorzugsweise weiter die Verstärkungseinlage (15) sich vorn und/oder hinten nur um ein kurzes Stück über den Befestigungsbereich (11) hinauserstreckt und daß weiter zweckmäßig die seitlich des Befestigungsbereiches (11) befindlichen Ränder (16) an ihrem vorderen Ende über einen quer nach außen und ebenfalls nach unten vorspringenden Randbereich (16") in zwei geringfügig nach vorn vorstehende und ebenfalls nach unten vorstehende Ränder (16"') übergehen.

6. Radfahrerschuh nach Anspruch 5,
dadurch **gekennzeichnet,** daß die Verstärkungseinlage (15) sich über die vordere Vertiefung (18) erstreckt und dort den Sohlenboden bildet, daß zweckmäßig der sich über der vorderen Vertiefung (18) erstreckende Teil der Verstärkungseinlage (15) seitlich und vorn von einem nach unten vorstehenden und in das Sohlenmaterial eingeformten Rand (16') umgeben ist, daß weiter vorzugsweise beide Ränder (16, 16') ineinander übergehen und daß bevorzugt auch zwischen den beiden Rändern (16, 16') ein stufenartig nach außen vorstehender Randbereich (16") vorgesehen ist.

7. Radfahrerschuh nach Anspruch 5 oder 6,
dadurch **gekennzeichnet,** daß die Verstärkungseinlage (15) sich über den Befestigungsbereich (11) und die Ränder (16, 16', 16"') seitlich bzw. nach vorn hinauserstreckt und dort flach ausgebildet ist und bevorzugt auch neben dem Befestigungsbereich (11) vorzugsweise mit der Oberseite des Befestigungsbereiches (11) bündige flache Stützbereiche (19) aufweist, die sich bis in den Sohlenrandbereich erstrecken, wobei zweckmäßig die Stützbereiche (19) Verankerungsbohrungen (20) oder Verankerungszapfen aufweisen, die mit dem weichen Material der Sohle in einer festen Verankerungsverbindung stehen, und/oder daß um den die vordere Vertiefung (18) umgebenden Rand (16') herum ein vorzugsweise mit der Oberseite des Befestigungsbereiches (11) bündiger flacher Stützbereich (19') vorgesehen ist und/oder daß sich an dem Befestigungsbereich nach hinten eine oben im wesentlichen mit der Oberseite des Befestigungsbereiches (11) ausgerichtete oder vorzugsweise relativ zu diesem jedoch leicht nach oben vorstehende flache Verlängerung (25) mit hinterem Stützbereich (19") anschließt, die eine hintere Vertiefung (21) zur Aufnahme der Pedalraste (22) nach oben begrenzt und sich in Richtung der Schuhlängsachse gesehen vorzugsweise etwa bis zur Schuhmitte erstreckt, wobei zweckmäßig sich in dem hinteren Stützbereich (19") Verankerungsbohrungen (20) oder Verankerungszapfen befinden, welche den Verstärkungseinsatz (15) und die Sohle (12) fest miteinander verankern.

8. Radfahrerschuh nach einem der vorhergehenden Ansprüche, dadurch **gekennzeichnet,** daß im Bereich der Pedalplatte (13) eine an dieser lösbar befestigbare, vorzugsweise auf diese aufschnappbare Abdeckplatte (34) vorgesehen ist, welche vorzugsweise auch die vordere Vertiefung (18) größtenteils mitabdeckt.

9. Radfahrerschuh nach Anspruch 8, dadurch **gekennzeichnet,** daß die Pedalplatte (13) mit der Abdeckplatte (34) einstückig ausgebildet ist und das so gebildete Teil statt einer mit der Fahrradsicherheitspedale (26) zusammenwirkende Pedalplatte (13) an der Schuhsohle befestigbar, vorzugsweise anschraubbar ist.

10. Radfahrerschuh nach einem der vorhergehenden Ansprüche, dadurch **gekennzeichnet,** daß die Verstärkungseinlage (15) aus hartelastischem Kunststoff besteht und die Gewindebohrungen (14') enthaltende Metalleinsätze (35) aufweist, oder daß die Verstärkungseinlage (15) aus Metall besteht und im Bereich der Gewindebohrungen (14') verstärkt ausgebildet ist.

## Claims

1. Cyclist's shoe having a sole (12) to which the pedal plate (13) of a cycle pedal (26) is releasably attached in the ball region, and which has a base surface (36) extending substantially parallel to the attachment region (11) to the sole (12), and the attachment region (11) of the sole (12) being recessed relative to the base surface (36) of the sole by substantially the thickness of the pedal plate (13), characterized in that,
the pedal plate (13) has, for releasable engagement with the pedal (26) realised as a cycle safety pedal, a counter-projection (23) at the front which is spaced from the sole and a counter-latch (22) at the rear which is spaced from the sole, so that on placing the pedal plate (13) substantially from above onto the cycle safety pedal (26) and on latching of the pedal plate into the latter a locked engagement of the pedal plate (13) in the cycle safety pedal (26) can be effected with respect to vertical forces and separation of the pedal plate (13) from the cycle safety pedal (26) can be effected by rotation of the pedal plate (13) about a vertical axis;
in that recesses (18, 21) are provided in front of and behind the pedal plate (13) in the sole (12) to provide free spaces for the components (17, 22) of the cycle safety pedal (26) which move into and out of engagement with the counter-projection (23) and the counter-latch (24) of the pedal plate (13).

2. Cyclist's shoe in accordance with claim 1, characterized in that the front recess (18) adjoins the attachment region (11) and is somewhat further recessed relative to the latter and has also at least one sidewall, preferably two parallel sidewalls, (27) and a substantially semicircular front wall (28).

3. Cyclist's shoe in accordance with claim 1 or claim 2, characterised in that the rear recess (21) adjoins the attachment region (11) and is clearly more recessed relative to the latter and also expediently extends over substantially the entire width of the sole, with the front and rear restrictions (29, 30) of the recess (21) preferably extending transverse to the longitudinal axis of the shoe and permitting the release from the pedal.

4. Cyclist's shoe in accordance with one of the preceding claims having a pedal plate which can be screwed on, characterised in that the pedal plate (13) and the attachment region (11) have in plan view essentially the form of a triangle, in particular an equilateral triangle with its apex pointing towards the front and are provided with screw holes (14, 14') for the attachment of which one screw hole is preferably arranged at the front and two screw holes are preferably arranged at the rear alongside one another and/or in that the pedal plate (13) and the attachment region (11) in the rear region have side restraints (31) which extend substantially parallel to the longitudinal axis of the shoe, with it being possible to drop one side restraint of the attachment region (11) due to approximation to the edge of the sole, and have in the front region side restraints (32) which are at a small distance from one another and which extend parallel to the longitudinal axis of the shoe and transition side restraints which extend inclined to the longitudinal axis of the shoe therebetween.

5. Cyclist's shoe in accordance with one of the preceding claims, characterised in that a reinforcement insert (15) forming the attachment region with its lower side is molded into the sole (12) in the ball region, with the reinforcement insert being of flat shape in the attachment region (11) and preferably having a downwardly projecting edge (16) at least to the side of the attachment region (11) and extending at a small distance parallel to the side restraints (32, 33) of the attachment region (11) with the edge being molded into the sole material alongside the attachment region (11); in that the reinforcement insert (15) preferably furthermore extends to the front and/or to the rear by only a small piece beyond the attachment region (11) and in that furthermore the edges (16) which are expediently located to the side of the attachment region (11) merge at their front ends via a transversely outwardly and likewise downwardly projecting edge region (16") into two slightly forwardly projecting and likewise downwardly projecting edges (16"').

6. Cyclist's shoe in accordance with claim 5, characterised in that the reinforcement insert (15) extends over the front recess (18) and there forms the base of the sole, in that the part of the reinforcement insert (15) which extends beyond the front recess (18) is expediently surrounded at the side and at the front by a downwardly projecting edge (16') molded into the sole material; and in that furthermore both edges (16, 16') preferably merge into one another and in that a step-like outwardly projecting edge region (16") is preferably also provided between the two edges (16, 16').

7. Cyclist's shoe in accordance with claim 5 or claim 6, characterised in that the reinforcement insert (15) extends beyond the attachment region (11) and the edges (16, 16' or 16") to the side and to the front and is there of flat shape and preferably also has flat support regions (19) alongside the attachment region (11) which are preferably flush with the upper side of the attachment region (11), with the support regions (19) extending into the edge region of the sole, with the support regions (19) expediently having anchorage bores (20) or anchorage spigots which stands in a fixedly anchored connection with the soft material of the sole, and/or in that a flat support region (19') is provided around the edge (16') which surrounds the front recess (18) and is preferably flush with the upper side of the attachment region (11); and/or in that a flat extension (25) with a rear support region (19") which is aligned at the top substantially with the upper side of the attachment region (11) preferably projects slightly upwardly relative to the latter adjoins the attachment region to the rear and upwardly bounds a rear recess (21) for receiving the pedal latch (22) and preferably extends approximately to the center of the shoe as seen in the direction of the longitudinal axis of the shoe, with anchorage bores (20) or anchorage spigots being expediently located in the rear support region (19") which fixedly anchor the reinforcement insert (15) and the sole (12) to one another.

8. Cyclist's shoe in accordance with one of the preceding claims, characterised in that a cover plate (34) is provided in the region of the pedal plate (13) and is releasably securable to the latter, preferably capable of being clipped onto it, with the cover plate (34) preferably also largely covering over the front recess (18).

9. Cyclist's shoe in accordance with claim 8, characterised in that the pedal plate (13) is formed in one piece with the cover plate (34) and in that the part so formed is securable to the shoe sole, and is preferably screwable thereto instead of a pedal plate (13) which cooperates with the cycle safety pedal (26).

10. Cyclist's shoe in accordance with one of the preceding claims, characterised in that the reinforcement insert (15) consists of hard elastic plastic and comprises metal inserts (35) containing the threaded bores (14'); or in that the reinforcement insert (15) consists of metal and is thickened in the region of the threaded bores (14').

## Revendications

1. Chaussure de cycliste sur la semelle (12) de laquelle se trouve fixée de préférence d'une manière amovible dans le domaine de la plante du pied, une plaque de pédale (13), la semelle présentant une surface de marche (36) qui est sensiblement parallèle à la zone de fixation (11) à la semelle (12), et la zone de fixation (11) de la semelle (12) étant par rapport à la surface de marche de la semelle (36), renfoncée sensiblement de l'épaisseur de la plaque de pédale (13), caractérisée en ce que, aux fins de prise amovible avec la pédale (26) formée en tant que pédale de sécurité de cycle, la plaque de pédale (13) possède à l'avant un bec (23) situé à distance de la semelle et à l'arrière une griffe d'accrochage (24) située à distance de la semelle (12), de manière que, en apposant la plaque de pédale (13) sensiblement par le haut sur la pédale de sécurité (26), et en la faisant encliqueter dans cette dernière, il se produit une prise de verrouillage de la plaque de pédale (13) dans la pédale de sécurité (26) par rapport à des forces verticales, et en faisant tourner la plaque de pédale (13) autour d'un axe vertical, on peut effectuer une séparation de la plaque de pédale (13) par rapport à la pédale de sécurité (16), en ce que des parties creuses (18, 21) sont prévues à l'avant et à l'arrière de la plaque de pédale (13) dans la semelle (12) pour créer des espaces libres pour des pièces (17, 22) de la pédale de sécurité (26) établissant ou rompant l'encliquetage avec le bec (23) et avec la griffe d'accrochage (24) de la plaque de pédale (13).

2. Chaussure de cycliste selon la revendication 1, caractérisée en ce que la partie creuse avant (18) fait suite à la zone de fixation (11) et est légèrement plus renfoncée par rapport à cette dernière et présente au moins une paroi latérale, de préférence des parois latérales (27) sensiblement parallèles ainsi qu'une paroi avant (28) sensiblement semi-circulaire.

3. Chaussure de cycliste selon la revendication 1 ou 2 caractérisée en ce que la partie creuse arrière (21) fait suite à la zone de fixation (11) et qu'elle est nettement plus renfoncée que cette dernière et préférablement s'étend essentiellement sur toute la largeur de la semelle, les délimitations avant et arrière (29, 30) de la partie creuse (21) s'étendant de préférence transversalement à l'axe longitudinal de la chaussure et permettant le dégagement de la pédale.

4. Chaussure de cycliste selon une des revendications précédentes, pourvue d'une plaque de pédale fixée avec des vis, caractérisée en ce que la plaque de pédale (13) et la zone de fixation (11) présentent, vues de dessus, essentiellement la forme d'un triangle en particulier isocèle dont la pointe va vers l'avant ainsi que des ouvertures (14, 14') prévues pour fixation par vis, l'une de ces ouvertures se plaçant de préférence à l'avant et deux à l'arrière côte à côte et/ou en ce que la plaque de pédale (13) et la zone de fixation (11) possèdent, à l'arrière, des délimitations latérales (31) largement écartées et essentiellement parallèles à l'axe longitudinal de la chaussure, une des délimitations de la zone de fixation (11) pouvant être supprimée à cause de la proximité du bord de la semelle, et à l'avant des délimitations latérales (32) peu écartées et parallèles à l'axe longitudinal de la chaussure ainsi que, entre celles-ci, des délimitations latérales de jonction (33) obliques par rapport à l'axe longitudinal de la chaussure.

5. Chaussure de cycliste selon une des revendications précédentes, caractérisée par le fait qu'une insertion de renforcement (15) formant la zone de fixation par sa surface inférieure est moulée dans la semelle (12) à hauteur de la plante des pieds, cette insertion étant plate dans la zone de fixation (11) et ayant de préférence un bord (16) qui dépasse vers le bas, du moins sur les côtés de la zone de fixation (11), et s'étendant parallèlement et à faible distance des délimitations latérales (32, 33) de celle-ci, l'insertion étant moulée dans le matériau de la semelle à côté de la zone de fixation (11), en ce que de préférence l'insertion (15) s'étend en outre en avant et/ou en arrière sur une petite distance seulement au-delà de la zone de fixation (11) et en ce que de plus les bords (16) situés latéralement à la zone de fixation (11) se transforment de préférence en deux bords (16" ') saillant un peu vers l'avant et aussi vers le bas par une zone latérale (16") saillant transversalement vers l'extérieur et aussi vers le bas.

6. Chaussure de cycliste selon la revendication 5, caractérisée par le fait que l'insertion de renforcement (15) s'étend au dessus de la partie creuse avant (18) pour y former le fond de la semelle, en ce que préférablement la partie de l'insertion de renforcement (15) qui s'étend au dessus de la partie creuse avant (18) est entourée sur les côtés et à l'avant par un bord (16') dépassant vers le bas et moulé dans le matériau de la semelle, en ce que de préférence les deux bords (16, 16') se tansforment l'un dans l'autre, et en ce que préférablement il est prévu entre des deux bords (16, 16') une zone latérale (16") qui dépasse en gradin vers l'extérieur.

7. Chaussure de cycliste selon des revendications 5 ou 6, caractérisée en ce que l'insertion de renforcement (15) s'étend latéralement ou vers l'avant au-delà de la zone de fixation (11) et des bords (16, 16', 16") et est plate en cet endroit et présente de préférence, à côté de la zone de fixation (11), des zones d'appui (19) plates qui affleurent de préférence la surface supérieure de la zone de fixation (11) et qui s'étendent jusque dans la zone latérale de la semelle, les zones d'appui (19) ayant préférablement des alésages ou des têtons de fixation (20) qui sont solidairement ancrés avec la matière souple de la semelle, et/ou en ce qu'il est prévu, autour du bord (16') qui entoure la partie creuse avant (18), une zone d'appui (19') plate qui affleure de préférence la surface supérieure de la zone de fixation (11) et/ou en ce qu'un prolongement (25) plat ayant une zone d'appui (19") derrière suit la zone de fixation (11) vers l'arrière et affleure sensiblement à sa partie supérieure la surface supérieure de la zone de fixation (11) ou fait de préférence légèrement saillie vers le haut par rapport à cette dernière, ce prolongement délimitant vers le haut une partie creuse arrière (21) pour le logement de la pièce d'encliquetage (22) de la pédale et s'étendant de préférence jusqu'à mi-chaussure, vu dans la direction de l'axe longitudinal de la chaussure, la zone d'appui arrière (19") comprenant de manière appropriée des alésages de fixation (20) et des têtons, qui rendent solidaires l'insert (15) et la semelle (12).

8. Chaussure de cycliste selon une des revendications précédentes, caractérisée en ce qu'il est prévu une plaque de recouvrement (34) dans la zone de la plaque de pédale (13) qui peut lui être fixée amoviblement, de préférence par encliquetage, et qui recouvre de préférence aussi et en grande partie la partie creuse avant (18).

9. Chaussure de cycliste selon la revendication 8, caractérisée en ce que la plaque de pédale (13) et la plaque de recouvrement (34) sont formées d'une seule pièce et la pièce ainsi formée peut être fixée à la semelle de la chaussure, de préférence par vis, à la place d'une plaque de pédale (13) coopérant avec la pédale de sécurité (26).

10. Chaussure de cycliste selon une des revendications précédentes, caractérisée par le fait que l'insertion de renforcement (15) est en matière plastique élastique et dure et contient des plaquettes métalliques (35) comprenant les alésages filetés (14'), ou en ce que l'insertion de renforcement (15) est en métal et est réalisée de façon renforcée dans la zone des alésages filetés (14').
